# EUROPÄISCHE PATENTSCHRIFT

(11) **EP 3 180 817 B1**
(45) Veröffentlichungstag und Bekanntmachung des Hinweises auf die Patenterteilung: **25.09.2019**
(21) Anmeldenummer: 15749798.3
(22) Anmeldetag: 11.08.2015
(51) Int. Cl.: H01R 4/40

(54) **ANSCHLUSSKLEMME FÜR EINEN DURCHGEHENDEN ELEKTRISCHEN LEITER**
CONNECTION TERMINAL FOR A CONTINUOUS ELECTRICAL CONDUCTOR
BORNE DE RACCORDEMENT POUR CONDUCTEUR ÉLECTRIQUE CONTINU

(30) Priorität: 13.08.2014 DE 202014103754 U
(43) Veröffentlichungstag der Anmeldung: 21.06.2017
(73) Patentinhaber: Weidmüller Interface GmbH & Co. KG, 32758 Detmold (DE)
(72) Erfinder: SPEITH, Markus, 33102 Paderborn (DE); RUTZ, Andreas, 33619 Bielefeld (DE); KÖSTER, Thomas, 33189 Schlangen (DE); BASTIAN, Lukas, 33189 Schlangen (DE)
(74) Vertreter: Specht, Peter
(86) Internationale Anmeldenummer: PCT/EP2015/068476
(87) Internationale Veröffentlichungsnummer: WO 2016/023908

(56) Entgegenhaltungen:
- WO-A1-2011/112104
- US-A1- 2012 088 380
- US-A1- 2013 137 294

## Beschreibung

Die Erfindung betrifft eine Anschlussklemme für einen durchgehenden elektrischen Leiter, insbesondere einen Erdleiter.

Elektrische Einrichtungen, beispielsweise Maschinen und Geräte, werden zum Schutz von Menschen und von Tieren vor einem elektrischen Stromschlag geerdet. Dafür werden elektrisch leitende Bauteile der Einrichtungen, insbesondere Gehäusebauteile, bei denen die Möglichkeit zu einem Berührkontakt mit einer Person besteht, und die nicht zum Betriebsstromkreis der elektrischen Maschine oder des Gerätes gehören, an eine Erdleitung angeschlossen. Die Erdleitung wird an eine Betriebserdung des Versorgungsspannungsnetzes angeschlossen. Endverbraucherseitig können die Einrichtungen zudem gemeinsam oder separat über eine Schutzerde z.B. im Erdreich geerdet werden.

Um die elektrischen Einrichtungen gemeinsam zu erden, wird ein geerdeter Erdleiter mit allen Einrichtungen verbunden. Dafür wird ein durchgehender Erdleiter verwendet.

Die US 2012/088380 A1 offenbart eine Anschlussklemme zum Anschluss einer elektrischen Einrichtung an einen durchgehenden elektrischen Leiter bei dem ein Leiter in eine Art Schraubzwinge mit relativ zueinander verschwenkbaren Schenkeln einlegbar ist, welche von einer Schraube, die eine zylindrische Mutter mit Gewindebohrung durchsetzt, zusammengezogen werden können, um den Leiter festzuklemmen und zu kontaktieren.

Die US 2013/013 72 94 A1 zeigt eine Anschlussklemme nach dem Oberbegriff des Anspruchs 1.

Aufgabe der vorliegenden Erfindung ist es, eine einfach handhabbare Anschlussklemme zu schaffen, die auf andere Weise ein schnelles und sicheres Anschließen der elektrischen Einrichtungen an einen durchgehenden Erdleiter ermöglicht, ohne diesen aufzutrennen.

Die Aufgabe wird gelöst mit einer Anschlussklemme gemäß Patentanspruch 1. Vorteilhafte Ausführungsformen sind den abhängigen Ansprüchen entnehmbar.

Die Anschlussklemme ist zum Anschluss einer elektrischen Einrichtung an einen durchgehenden elektrischen - insbesondere mehrlitzigen und abisolierten - Leiter, insbesondere einen Erdleiter, vorgesehen.

Der elektrische Leiter ist lediglich durch Einlegen in die Einbuchtung in seiner Erstreckungsrichtung und durch Verstellen des Haltemittels von der offenen Stellung in die geschlossene Stellung an die Anschlussklemme anschließbar.

Dabei ist das Haltemittel drehbar gelagert.

Um das Haltemittel in der Einbuchtung anzuordnen, ist es bevorzugt, dass es eine Auflagefläche zum Auflegen der elektrischen Leitung in der offenen Stellung aufweist. Vorzugsweise hält die Auflagefläche den elektrischen Leiter in der geschlossenen Stellung in der Einbuchtung. Das Haltemittel weist dafür bevorzugt einen ersten Schenkel auf, an dem die Auflagefläche angeordnet ist. In dieser Ausführungsform wird der auf der Auflagefläche aufliegende elektrische Leiter beim Verdrehen des Haltemittels in der Einbuchtung platziert. Dies ist schnell und einfach möglich.

Der erste Schenkel ist dafür vorgesehen, die Einbuchtung in der geschlossenen Stellung zumindest teilweise zu verschließen.

Besonders bevorzugt umgeben der Anschlusskörper und das Haltemittel, insbesondere der erste Schenkel, gemeinsam den elektrischen Leiter in der geschlossenen Stellung. Ganz besonders bevorzugt umgeben sie den elektrischen Leiter vollumfänglich, oder sie umgeben ihn jedenfalls verliersicher.

Damit sich das Haltemittel nicht in der geschlossenen Stellung löst, und den Erdleiter auch unter starker Vibrationsbelastung sicher in der Anschlussklemme hält, weist der Klemmanschluss das Klemmmittel auf. Das Klemmmittel ist dafür vorgesehen, das Haltemittel einfach und sicher in der geschlossenen Stellung zu verklemmen.

Dabei wirkt das Klemmmittel dafür unmittelbar mit dem Haltemittel zusammen. Das Klemmmittel ist dabei eine Klemmschraube, die in und gegen eine Klemmrichtung quer zur Erstreckungsrichtung verstellbar ist und die Kontaktstellung besonders gut und einfach sichert. Es weist bevorzugt eine Klemmfläche auf. Die Klemmfläche ist bevorzugt an einem offenen Ende der Klemmschraube angeordnet und erstreckt sich quer zur Drehrichtung der Klemmschraube.

In der erfindungsgemäßen Ausführungsform liegt die Klemmfläche in der geschlossenen Stellung unmittelbar am Haltemittel, insbesondere an einem zweiten Schenkel des Haltemittels, an. Es verhindert das Klemmmittel ein ungewolltes Verstellen des Haltemittels von der geschlossenen in die offene Stellung, so dass der elektrische Leiter in der geschlossenen Stellung sicher gehalten wird.

Das Haltemittel ist L- förmig ausgebildet. In dieser Ausführungsform ist es leicht und kostengünstig, insbesondere als Stanzteil, herstellbar.

Das Haltemittel ist bevorzugt in einer Lagerbohrung des Anschlusskörpers drehbar gelagert, so dass es leicht drehbar ist. Weiterhin bevorzugt weist das Haltemittel eine Durchgangsbohrung zur Aufnahme einer Drehwelle, insbesondere eines Splintes, auf, die zwischen dem ersten Schenkel und dem zweiten Schenkel angeordnet ist. Das Haltemittel bildet in der offenen Stellung dadurch eine Auflage, die den elektrischen Leiter beim Drehen des Haltemittels in die Drehrichtung in die Einbuchtung hinein führt. In der geschlossenen Stellung ist der erste Schenkel des Haltemittels zum Verklemmen des Haltemittels nutzbar.

Die Drehwelle ist bevorzugt durch einen Steg oder einen Splint gebildet. Besonders bevorzugt ist sie durch einen Federsplint gebildet. Dadurch hält sich der Splint von allein, auch bei groben Toleranzen.

Weiterhin ist es bevorzugt, dass die Anschlussklemme einen Leiteranschluss zum Anschließen eines weiteren elektrischen Leiters umfasst. Der weitere elektrische Leiter ist bevorzugt ein Anschlussleiter der elektrischen Einrichtung, wobei der elektrische Leiter bevorzugt ein Erdleiter ist. Der Leiteranschluss kann sowohl als ein erfindungsgemäßer Klemmanschluss, als auch als ein herkömmlicher Leiteranschluss ausgebildet sein.

Daher ist es in einer Ausführungsform bevorzugt, dass die Anschlussklemme flächensymmetrisch oder punktsymmetrisch ausgebildet ist. In dieser Ausführungsform weist sie auch für den weiteren Leiter einen Klemmanschluss mit einer Einbuchtung auf, in die der durchgehende Leiter in seiner Erstreckungsrichtung einlegbar und anschließbar ist. Es ist aber auch eine Ausführungsform der Anschlussklemme bevorzugt, bei der diese zwar ebenfalls einen solchen Klemmanschluss aufweist, die aber nicht symmetrisch ausgebildet ist. Weiterhin ist eine Ausführungsform bevorzugt, bei der der Leiteranschluss ein herkömmlicher Leiteranschluss ist, der beispielsweise zum Anschluss eines Leiterendes ausgebildet ist, beispielsweise als Push In Anschluss.

Die Anschlussklemme ist besonders bevorzugt elektrisch leitend ausgebildet. Vorzugsweise ist sie aus einem Metall oder einer Metalllegierung hergestellt, beispielsweise aus Messing. Besonders bevorzugt ist sie niederohmig ausgebildet und weist eine gute Stromtragfähigkeit auf.

Im Folgenden wird die Erfindung anhand von Figuren beschrieben. Die Figuren sind lediglich beispielhaft und schränken den allgemeinen Erfindungsgedanken nicht ein.

Es zeigen:
- Figur 1: eine erste Ausführungsform einer nicht unter Anspruch 1 fallenden Anschlussklemme, und zwar in (a) in einer explosionsartigen Ansicht, und in (b) in einem Schnittbild;
- Figur 2: eine zweite Ausführungsform einer - erfindungsgemäßen - Anschlussklemme, und zwar in (a) in einer explosionsartigen Ansicht, und in (b) in einer perspektivischen Ansicht; und
- Figur 3: eine dritte Ausführungsform einer - erfindungsgemäßen - Anschlussklemme, und zwar in (a) in einer explosionsartigen Ansicht, in (b) und (c) in einem Schnittbild.

Die Figur 1 zeigt die Anschlussklemme 1 in einer ersten Ausführungsform.

Die Anschlussklemme 1 weist einen Anschlusskörper 2 auf, mit einem Klemmanschluss 20, der wenigstens eine Einbuchtung 21 aufweist, die sich in eine Erstreckungsrichtung 43 erstreckt. In die Einbuchtung 21 ist ein durchgehender elektrischer Leiter 5 (s. Fig. 1 (b)) in Erstreckungsrichtung 43 einlegbar. Die Anschlussklemme 1 ist bevorzugt zur Herstellung einer elektrisch leitenden Verbindung eines als Erdleiter 51 ausgebildeten elektrischen Leiters 5 an einen für die Erdung einer elektrischen Einrichtung (nicht gezeigt) vorgesehenen Anschlussleiter 52 vorgesehen. Sie ist aber auch allgemein für das Herstellen einer elektrischen Verbindung zweier elektrischer Leiter 5 einer anderen Funktion verwendbar.

Um den in die Einbuchtung 21 eingelegten elektrischen Leiter 5 in dieser zu halten, weist die Anschlussklemme 1 ein Haltemittel 31 auf. Das Haltemittel 31 ist dafür vorgesehen, die Einbuchtung 21 zumindest teilweise, oder vorzugsweise vollständig, zu verschließen. Dafür ist das Haltemittel 31 im Anschlusskörper 2 um eine Achse 4, die sich in die Erstreckungsrichtung 4 erstreckt, drehbar gelagert.

Das Haltemittel 31 weist einen ersten Schenkel 312 und einen zweiten Schenkel 313 auf. Es ist hier L- förmig ausgebildet. In dem Bereich, in dem der erste Schenkel 312 an den zweiten Schenkel 313 angrenzt, ist eine Durchgangsbohrung 314 vorgesehen.

Der Anschlusskörper 2 weist eine Lagerbohrung 24 auf. In einem montierten Zustand M sind die Lagerbohrung 24 des Anschlusskörpers 2 und die Durchgangsbohrung 314 des Haltemittels 31 fluchtend zueinander angeordnet, wobei sie als Aufnahme zur Lagerung einer Drehwelle 32 dienen, die sich konzentrisch um die Achse 4 erstreckt.

Das Haltemittel 31 ist in einem montierten Zustand M drehfest an der Drehwelle 32 angeordnet. Dabei durchsetzt die Drehwelle 32 die Lagerbohrung 24 und die Durchgangsbohrung 314. Dadurch ist das Haltemittel 31 mit der Drehwelle 32 in und gegen eine Drehrichtung 41 um die Achse 4 drehbar. In diesem Zustand M ist es von einer offenen Stellung O, in der der elektrische Leiter 5 in die Einbuchtung 21 einlegbar ist, in eine geschlossene Stellung G, in der das Haltemittel 31 den elektrischen Leiter 5 in einer radialen Richtung 40 um die Achse 4 in der Einbuchtung 21 hält, in die Drehrichtung 41 drehbar.

Das Haltemittel 31 weist eine Auflagefläche 311 für den anzuschließenden elektrischen Leiter 5 auf. Die Auflagefläche 311 ist hier am ersten und zweiten Schenkel 312, 313 angeordnet. Sie erstreckt sich an einer Innenseite (nicht bezeichnet) des ersten und zweiten Schenkels 312, 313, die dem Anschlusskörper 2, insbesondere im geschlossenen Zustand G, zugewandt ist.

Um den elektrischen Leiter 5 in der Einbuchtung 21 zu platzieren, ist der anzuschließende elektrische Leiter 5 im offenen Zustand O auf eine Auflagefläche 311 auflegbar. Dies ist in der Fig. 1 (b) gezeigt. Durch Drehen des Haltemittels 31 in die Drehrichtung 41 wird er in die Einbuchtung 21 eingeführt und dort platziert. Dabei wird diese gleichzeitig mit dem Haltemittel 31, und zwar mit dem ersten Schenkel 312 des Haltemittels 31, verschlossen. Dies ist in der Fig. 1 (c) dargestellt.

Im geschlossenen Zustand G wird der elektrische Leiter 5 daher mit dem ersten Schenkel 312 des Haltemittels 31 in der Einbuchtung 21 gehalten. Der erste Schenkel 312 verschließt die Einbuchtung 21 dann nahezu vollständig. Der erste Schenkel 312 und der Anschlusskörper 2 umgeben den elektrischen Leiter 5 in der geschlossenen Stellung G daher gemeinsam nahezu vollständig. Der elektrische Leiter 5 ist dann verliersicher in der Einbuchtung 21 gehalten. Die Einbuchtung 21 ist dabei so bemessen, dass der (abisolierte) elektrische Leiter 5 in der geschlossenen Stellung G den Anschlusskörper 2 elektrisch leitend kontaktiert. Der Anschlusskörper 2 ist dafür bevorzugt selbst elektrisch leitend ausgebildet, so dass in einfacher Weise keine weiteren Bauteile (nicht gezeigt) für die Herstellung eines elektrisch leitenden Kontaktes zwischen dem elektrischen Leiter 5, insbesondere dem Erdleiter 51, und einem weiteren, an den Anschlusskörper 2 angeschlossenen elektrischen Leiter 5, insbesondere dem Anschlussleiter 52, benötigt werden.

Um das Haltemittel 31 in der geschlossenen Stellung G zu halten, umfasst der Klemmanschluss 20 zudem ein Klemmmittel 33 auf. Das Klemmmittel 33 ist hier vorteilhaft als eine Klemmschraube ausgebildet. Es ist reversibel in eine Durchgangsbohrung 23 des Anschlusskörpers 2, die sich quer zur Erstreckungsrichtung 43 erstreckt, eindrehbar, wobei es sich von einer Grundposition P in eine das Haltemittel 31 in der geschlossenen Stellung G sichernden Position S in eine Klemmrichtung 42 verstellt. Das Klemmmittel 33 weist eine Klemmfläche 331 auf, die an einem der Einbuchtung 21 zugewandten offenen Ende 332 des Klemmmittels 331 angeordnet ist. Die Klemmfläche 331 erstreckt sich hier quer zur Klemmrichtung 42.

Bei der hier gezeigten Ausführungsform drückt das in die sichernde Position S verschobene Klemmmittel 33 den elektrischen Leiter 5 in die Einbuchtung 21, wenn sich das Haltemittel 31 in der geschlossenen Stellung G befindet. Damit das Klemmmittel 33 das Haltemittel 31 in der geschlossenen Stellung G hält, ist der zweite Schenkel 313 vorgesehen. Er ist zumindest teilweise in einer Aufnahmenut 22, die in Klemmrichtung 42 unterhalb der Einbuchtung 21 angeordnet ist, angeordnet. Die Aufnahmenut 22 erstreckt sich in den Anschlusskörper 2 der Anschlussklemme 1 hinein. Die Aufnahmenut 22 ist quer zur Erstreckungsrichtung 43 angeordnet.

In der geschlossenen Stellung G ist der zweite Schenkel 313 in die Aufnahmenut 22 aufgenommen. Da der elektrische Leiter 5 in der sichernden Position S mit dem Klemmmittel 33 in Klemmrichtung 42 in die Einbuchtung 21 gedrückt wird, wirkt das Klemmmittel 33 in dieser Position S mittelbar, nämlich über den elektrischen Leiter 5, mit dem Haltemittel 31 zusammen. Dadurch wird das Haltemittel 31 in der geschlossenen Stellung G gehalten.

Die Anschlussklemme 1 ist flächensymmetrisch zu einer hier nur schematisch gezeigten Symmetrieebene 13 ausgebildet, die sich in die Erstreckungsrichtung 43 erstreckt. Die Anschlussklemme 1 weist daher zwei Klemmanschlüsse 20 auf, an die jeweils ein durchgehender elektrischer Leiter 5 anschließbar ist. Die Klemmanschlüsse 20 sind an gegenüber liegenden Seiten 11, 12 der Symmetrieebene 13 angeordnet.

In der dargestellten Ausführungsform der Anschlussklemme 1 sind zudem für jeden Klemmanschluss 20 jeweils zwei zueinander parallele und in Erstreckungsrichtung 43 voneinander beabstandete Haltemittel 31 vorgesehen. Das Klemmmittel 32 der beiden Klemmanschlüsse 20 ist jeweils in Erstreckungsrichtung 43 zwischen den beiden Haltemitteln 31 des jeweiligen Klemmanschlusses 20 angeordnet.

Fig. 2 zeigt eine weitere - erfindungsgemäße - Ausführungsform einer solchen Anschlussklemme 1. Bei dieser Anschlussklemme 1 ist für jeden elektrischen Leiter 5, beziehungsweise für jeden Klemmanschluss 20, aber nur ein Haltemittel 31 vorgesehen. Die Anschlussklemme 1 ist zu einer Symmetrieachse 14 punktsymmetrisch ausgebildet. Sie ist ebenfalls zum Anschließen zweier durchgehender elektrischer Leiter 5 ausgebildet.

Die Anschlussklemme 1 dieser Ausführungsform unterscheidet sich von der der Ausführungsform der Fig. 1 weiterhin, indem die Haltemittel 31 jeweils mit dem demselben Klemmanschluss 20 zugeordneten Klemmmittel 33 unmittelbar zusammenwirken.

Dafür liegt das Klemmmittel 33 in seiner Grundposition P in der offenen Stellung O des Haltemittels 31 an einem ersten Anlagepunkt 315 des zweiten Schenkels 313 des Haltemittels 31 an. Durch Drehen des Haltemittels 31 in die Drehrichtung 41 wird dieses in die geschlossene Stellung G gedreht. Um das Haltemittel 31 in der geschlossenen Stellung G zu sichern, wird das Klemmmittel 33, das auch hier als Klemmschraube ausgebildet ist, durch Drehen in Klemmrichtung 42 verschoben, bis es an einem zweiten Anlagepunkt 316 des zweiten Schenkels 313 des Haltemittels 31 anliegt.

Vorteilhaft an dieser Ausführungsform ist es, dass das Klemmmittel 33 nicht auf den elektrischen Leiter 5 drückt. Zudem wird der elektrische Leiter 5 zwischen dem Anschlusskörper 2 und dem ersten Schenkel 312 des Haltemittels 31 verklemmt. Dadurch ist der Klemmanschluss 20 dieser Ausführungsform für elektrische Leiter 5 verschiedenen Leiterquerschnitts verwendbar. Beide Verschlußvarianten arbeiten mit unterschiedlichen Leiterquerschnitten.

Bei der hier gezeigten Ausführungsform erstreckt sich der erste Schenkel 312 des Haltemittels 31 in der geschlossenen Stellung G gegen die Klemmrichtung 42 über die Einbuchtung 21 hinaus. Daher ist im Anschlusskörper 2 fluchtend zur Aufnahmenut 22 für das Haltemittel 31 ein Einschnitt 25 vorgesehen, in den der erste Schenkel 312 in der geschlossenen Stellung G hinein ragt. Ein in die Einbuchtung 21 eingelegter elektrischer Leiter 5 ist in der geschlossenen Stellung G daher vollumfänglich von dem Anschlusskörper 2 und dem Haltemittel 31 umgeben.

Bei der Ausführungsform der Anschlussklemme 1 der Fig. 3 ist nur einer der Leiteranschlüsse als ein Klemmanschluss 20 ausgebildet. Dieser ist hier an der zweiten Seite 12 der Anschlussklemme 1 angeordnet. Die Anschlussklemme 1 weist zudem zwei herkömmliche Leiteranschlüsse 26 auf, die beispielsweise als Push In Anschlüsse ausgebildet sind. Der eine der beiden Leiteranschlüsse 26 ist an der ersten Seite 11 der Anschlussklemme 1, und der andere zwischen dem Klemmanschluss 20 und dem an der ersten Seite 11 angeordneten Leiteranschluss 26 angeordnet. Die Anschlussklemme 1 ist daher unsymmetrisch ausgebildet. Die herkömmlichen Leiteranschlüsse 26 sind jeweils durch eine Leiteranschlussöffnung 261 und eine Klemmschraube 33, die in einer Bohrung 27 angeordnet ist, schematisch dargestellt.

Der Klemmanschluss 20 dieser Anschlussklemme 1 ist analog denen der in der Fig. 2 bereits beschriebenen Anschlussklemme 1 ausgebildet. Die Fig. 3 (b) und (c) zeigen jeweils das Zusammenwirken des Klemmmittels 33 mit dem Haltemittel 31 in der offenen Stellung O (s. Fig. 3 (b)) und in der geschlossenen Stellung G (s. Fig. 3 (c)).

Fig. 3 (d) zeigt einen Schnitt durch den Anschlusskörper 2 der Anschlussklemme 1 der Fig. 3 (a) - (c) an der zweiten Seite 12. Sichtbar ist hier vor allem die sich in die Erstreckungsrichtung 43 erstreckende Drehwelle 32, und das drehfest an der Drehwelle 32 angeordnete Haltemittel 31. Um die Einbuchtung 21 zu verschließen, werden das Haltemittel 31 und die Drehwelle 32 gemeinsam um die Achse 4 gedreht, bis der erste Schenkel 312 des Haltemittels in den Einschnitt 25 des Anschlusskörpers 2 eingreift.

Die Drehwelle 32 ist als ein Federsplint ausgebildet. Dadurch hält sich der Splint von allein, auch bei groben Toleranzen.

### Bezugszeichenliste

- 1: Anschlussklemme
- 11: Erste Seite
- 12: Zweite Seite
- 2: Anschlusskörper
- 20: Klemmanschluss
- 21: Einbuchtung
- 22: Aufnahmenut
- 23: Durchgangsbohrung
- 24: Lagerbohrung
- 25: Einschnitt
- 26: Leiteranschluss
- 261: Anschlussöffnung
- 27: Bohrung
- 31: Haltemittel
- 311: Auflagefläche
- 312: Erster Schenkel
- 313: Zweiter Schenkel
- 314: Durchgangsbohrung
- 315, 316: Anlagepunkt
- 32: Drehwelle, Steg, Splint, Federsplint
- 33: Klemmmittel, Klemmschraube
- 331: Klemmfläche
- 4: Achse
- 41: Drehrichtung
- 42: Klemmrichtung
- 43: Erstreckungsrichtung
- 5: Elektrischer Leiter
- 51: Erdleiter
- 52: Anschlussleiter
- O: Offene Stellung des Haltemittels
- G: Geschlossene Stellung des Haltemittels
- P: Grundposition des Klemmmittels
- S: Sichernde Position des Klemmmittels
- M: Montierter Zustand

## Patentansprüche

1. Anschlussklemme (1) zum Anschluss einer elektrischen Einrichtung an einen durchgehenden elektrischen Leiter (5), insbesondere einen Erdleiter,
a. mit einem Anschlusskörper (2), der zumindest einen Klemmanschluss (20) aufweist, mit einer Einbuchtung (21), die sich in eine Erstreckungsrichtung (43) des elektrischen Leiters (5) erstreckt, und
b. mit einem Haltemittel (31), das zum zumindest teilweisen Verschließen der Einbuchtung (21) vorgesehen ist,
c. wobei das Haltemittel von einer offenen Stellung (O), in der der elektrische Leiter (5) in die Einbuchtung (21) einlegbar ist, in eine geschlossene Stellung (G) reversibel verstellbar ist,
d. in der das Haltemittel (31) den elektrischen Leiter (5) in einer radialen Richtung (40) um die Erstreckungsrichtung (43) in der Einbuchtung (21) hält,
e. wobei das Haltemittel (31) mit einem ersten Schenkel (312) und einem zweiten Schenkel (313) L- förmig ausgebildet ist und um eine Achse (4), die sich in die Erstreckungsrichtung (43) erstreckt, reversibel in eine Drehrichtung (41) drehbar ist, und
f. der Klemmanschluss (20) ein Klemmmittel (33) aufweist, das den elektrischen Leiter (5) und das Haltemittel (31) in der geschlossenen Stellung (G) des Haltemittels (31) verklemmt,
g. das Klemmmittel (33) eine Klemmschraube ist, die in und gegen eine Klemmrichtung (42) quer zur Erstreckungsrichtung (43) verstellbar ist, und **dadurch gekennzeichnet, dass**
h. das Haltemittel (31) mit der dem Klemmanschluss (20) zugeordneten Klemmschraube (33) unmittelbar zusammenwirkt, so dass der elektrische Leiter (5) in einer geschlossenen Stellung G zwischen dem Anschlusskörper (2) und dem ersten Schenkel (312) des Haltemittels (31) verklemmt ist.

2. Anschlussklemme (1) nach Anspruch 1, **dadurch gekennzeichnet, dass** das Haltemittel (31), insbesondere in einer Lagerbohrung (24) des Anschlusskörpers (2), drehbar gelagert ist.

3. Anschlussklemme (1) nach Anspruch 2, **dadurch gekennzeichnet, dass** das Haltemittel (31) eine Auflagefläche (311) zum Auflegen der elektrischen Leitung (5) in der offenen Stellung (O) aufweist, die den elektrischen Leiter (5) in der geschlossenen Stellung (G) in der Einbuchtung (21) hält.

4. Anschlussklemme (1) nach Anspruch 3, **dadurch gekennzeichnet, dass** die Auflagefläche (311) an dem ersten Schenkel (312) des Haltemittels (31) angeordnet ist.

5. Anschlussklemme (1) nach einem der vorherigen Ansprüche, **dadurch gekennzeichnet, dass** die Auflagefläche (311) dem Anschlusskörper (2) zugewandt angeordnet ist.

6. Anschlussklemme (1) nach einem der vorherigen Ansprüche, **dadurch gekennzeichnet, dass** der Anschlusskörper (2) und das Haltemittel (31) den elektrischen Leiter (5) in der geschlossenen Stellung (G) vollumfänglich umgeben.

7. Anschlussklemme (1) nach einem der vorherigen Ansprüche, **dadurch gekennzeichnet, dass** das Klemmmittel (33) eine Klemmfläche (331) aufweist, die in der geschlossenen Stellung (G) an dem zweiten Schenkel (313) des Haltemittels (31) anliegt.

8. Anschlussklemme (1) nach einem der vorherigen Ansprüche, **dadurch gekennzeichnet, dass** das Haltemittel (31) eine Durchgangsbohrung (314) zur Aufnahme einer Drehwelle (32), insbesondere eines Splintes, aufweist, die zwischen dem ersten Schenkel (312) und dem zweiten Schenkel (313) angeordnet ist.

9. Anschlussklemme (1) nach einem der vorherigen Ansprüche, **dadurch gekennzeichnet, dass** am Anschlusskörper (2) zudem ein Leiteranschluss (26) zum Anschluss eines weiteren elektrischen Leiters, insbesondere eines Anschlussleiters der elektrischen Einrichtung, vorgesehen ist.

10. Anschlussklemme (1) nach einem der vorherigen Ansprüche, **dadurch gekennzeichnet, dass** sie flächensymmetrisch oder punktsymmetrisch ausgebildet ist.

11. Anschlussklemme (1) nach einem der vorherigen Ansprüche, **dadurch gekennzeichnet, dass** sie elektrisch leitend ausgebildet ist.

12. Anschlussklemme (1) nach einem der vorherigen Ansprüche, **dadurch gekennzeichnet, dass** sich der erste Schenkel (312) des Haltemittels (31) in einer geschlossenen Stellung G gegen eine Klemmrichtung (42) über die Einbuchtung (21) hinaus erstreckt.

13. Anschlussklemme (1) nach Anspruch 12, **dadurch gekennzeichnet, dass** im Anschlusskörper (2) fluchtend zur Aufnahmenut (22) für das Haltemittel (31) ein Einschnitt (25) vorgesehen ist, in den der erste Schenkel (312) in der geschlossenen Stellung G hinein ragt.

## Claims

1. A connection terminal (1) for connecting an electrical device to a continuous electrical conductor (5), in particular a ground conductor,
a. comprising a connector body (2) which has at least one terminal connection (20), comprising a recess (21) which extends in a direction of extension (43) of the electrical conductor (5), and
b. comprising a holding means (31) which is provided for at least partial closing of the recess (21),
c. wherein the holding means is reversibly adjustable from an open position (O), in which the electrical conductor (5) can be inserted into the recess (21), into a closed position (G),
d. in which the holding means (31) holds the electrical conductor (5) in the recess (21) in a radial direction (40) around the direction of extension (43),
e. wherein the holding means (31) with a first arm (312) and a second arm (313) is designed in the shape of an L and is reversibly rotatable in a direction of rotation (41) around an axis (4) which extends in the direction of extension (43), and
f. the terminal connection (20) has a clamping means (33) which clamps the electrical conductor (5) and the holding means (31) in the closed position (G) of the holding means (31),
g. the clamping means (33) is a clamping screw which can be adjusted in a clamping direction (42) and counter to said clamping direction transversely to the direction of extension (43), and **characterized in that**
h. the holding means (31) acts directly together with the clamping screw (33) associated with the terminal connection (20), so that the electrical conductor (5) is clamped between the connector body (2) and the first arm (312) of the holding means (31) in a closed position G.

2. The connection terminal (1) according to Claim 1, **characterized in that** the holding means (31) is rotatably mounted, in particular in a bearing bore (24) of the connector body (2).

3. The connection terminal (1) according to Claim 2, **characterized in that** the holding means (31) has a contact surface (311) for the application of the electrical conductor (5) in the open position (O), which holds the electrical conductor (5) in the recess (21) in the closed position (G).

4. The connection terminal (1) according to Claim 3, **characterized in that** the contact surface (311) is arranged on the first arm (312) of the holding means (31).

5. The connection terminal (1) according to any one of the preceding claims, **characterized in that** the contact surface (311) is arranged facing the connector body (2).

6. The connection terminal (1) according to any one of the preceding claims, **characterized in that** the connector body (2) and the holding means (31) surround the entire periphery of the electrical conductor (5) in the closed position (G).

7. The connection terminal (1) according to any one of the preceding claims, **characterized in that** the clamping means (33) has a clamping surface (331) which, in the closed position (G), butts against the second arm (313) of the holding means (31).

8. The connection terminal (1) according to any one of the preceding claims, **characterized in that** the holding means (31) has a through bore (314) for receiving a rotary shaft (32), in particular a cotter pin, which is arranged between the first arm (312) and the second arm (313).

9. The connection terminal (1) according to any one of the preceding claims, **characterized in that**, on the connector body (2), a conductor connection (26) is provided additionally for the connection of an additional electrical conductor, in particular a connection conductor of the electrical device.

10. The connection terminal (1) according to any one of the preceding claims, **characterized in that** it has a plane symmetric or point symmetric design.

11. The connection terminal (1) according to any one of the preceding claims, **characterized in that** it is designed to be electrically conductive.

12. The connection terminal (1) according to any one of the preceding claims, **characterized in that** the first arm (312) of the holding means (31) in a closed position G extends counter to a clamping direction (42) beyond the recess (21).

13. The connection terminal (1) according to Claim 12, **characterized in that** in the connector body (2), in alignment with the receiving groove (22) for the holding means (31), an indentation (25) is provided, into which the first arm (312) protrudes in the closed position G.

## Revendications

1. Borne de raccordement (1) pour raccorder un dispositif électrique à un conducteur électrique continu (5), en particulier un conducteur de terre,
a. avec un corps de raccordement (2) qui présente au moins un raccord à serrage (20), avec une échancrure (21) qui s'étend dans une direction d'extension (43) du conducteur électrique (5), et
b. avec un moyen de retenue (31) qui est prévu pour fermer au moins partiellement l'échancrure (21),
c. le moyen de retenue étant réglable de manière réversible entre une position ouverte (O), dans laquelle le conducteur électrique (5) peut être inséré dans l'échancrure (21), et une position fermée (G),
d. dans laquelle le moyen de retenue (31) retient le conducteur électrique (5) dans une direction radiale (40) autour de la direction d'extension (43) dans l'échancrure (21),
e. le moyen de retenue (31) étant réalisé en forme de L avec une première branche (312) et une deuxième branche (313) et peut tourner de manière réversible dans une direction de rotation (41) autour d'un axe (4) qui s'étend dans la direction d'extension (43), et
f. le raccord à serrage (20) présentant un moyen de serrage (33) qui serre le conducteur électrique (5) et le moyen de retenue (31) dans la position fermée (G) du moyen de retenue (31),
g. le moyen de serrage (33) étant une vis de serrage qui est réglable dans et à l'encontre d'une direction de serrage (42) transversale à la direction d'extension (43), et
**caractérisée en ce que**
h. le moyen de retenue (31) coopère directement avec la vis de serrage (33) associée au raccord à serrage (20), de sorte que, dans une position fermée G, le conducteur électrique (5) est serré entre le corps de raccordement (2) et la première branche (312) du moyen de retenue (31).

2. Borne de raccordement (1) selon la revendication 1, **caractérisée en ce que** le moyen de retenue (31) est monté rotatif, en particulier dans un alésage de palier (24) du corps de raccordement (2).

3. Borne de raccordement (1) selon la revendication 2, **caractérisée en ce que** le moyen de retenue (31) présente une surface de pose (311) pour poser le conducteur électrique (5) dans la position ouverte (O), laquelle retient le conducteur électrique (5) dans l'échancrure (21) dans la position fermée (G).

4. Borne de raccordement (1) selon la revendication 3, **caractérisée en ce que** la surface de pose (311) est disposée sur la première branche (312) du moyen de retenue (31).

5. Borne de raccordement (1) selon l'une des revendications précédentes, **caractérisée en ce que** la surface de pose (311) est disposée face au corps de raccordement (2).

6. Borne de raccordement (1) selon l'une des revendications précédentes, **caractérisée en ce que** le corps de raccordement (2) et le moyen de retenue (31) entourent complètement le conducteur électrique (5) dans la position fermée (G).

7. Borne de raccordement (1) selon l'une des revendications précédentes, **caractérisée en ce que** le moyen de serrage (33) présente une surface de serrage (331) qui, dans la position fermée (G), s'applique contre la deuxième branche (313) du moyen de retenue (31).

8. Borne de raccordement (1) selon l'une des revendications précédentes, **caractérisée en ce que** le moyen de retenue (31) présente un alésage traversant (314) pour recevoir un arbre rotatif (32), en particulier une goupille fendue, qui est disposé entre la première branche (312) et la deuxième branche (313).

9. Borne de raccordement (1) selon l'une des revendications précédentes, **caractérisée en ce qu'**un raccordement de conducteur (26) pour le raccordement d'un autre conducteur électrique, en particulier d'un conducteur de raccordement du dispositif électrique, est prévu en outre sur le corps de raccordement (2).

10. Borne de raccordement (1) selon l'une des revendications précédentes, **caractérisée en ce qu'**elle présente une symétrie planaire ou une symétrie ponctuelle.

11. Borne de raccordement (1) selon l'une des revendications précédentes, **caractérisée en ce qu'**elle est conçue électriquement conductrice.

12. Borne de raccordement (1) selon l'une des revendications précédentes, **caractérisée en ce que**, dans une position fermée G, la première branche (312) du moyen de retenue (31) s'étend au-delà de l'échancrure (21) à l'encontre d'une direction de serrage (42).

13. Borne de raccordement (1) selon la revendication 12, **caractérisée en ce qu'**une encoche (25) est prévue dans le corps de raccordement (2) en alignement avec la rainure de réception (22) pour le moyen de retenue (31), dans laquelle pénètre la première branche (312) dans la position fermée G.
